# FASCICULE DE BREVET EUROPEEN

(11) **EP 0 019 542 B1**
(45) Date de publication et mention de la délivrance du brevet: **01.09.1982**
(21) Numéro de dépôt: 80400658.3
(22) Date de dépôt: 13.05.1980
(51) Int. Cl.: B02C 13/28

(54) **Concasseurs à percussion à marteaux articulés**
Hammermühlen mit angelenkten Schlägern
Impact mills with articulated hammers

(30) Priorité: 17.05.1979 FR 7912575
(43) Date de publication de la demande: 26.11.1980
(73) Titulaire: APPAREILS DRAGON, Société Anonyme, F-38600 Fontaine (FR)
(72) Inventeur: Riu, Hervé, F-38430 Moirans (FR)
(74) Mandataire: Fontanié, Etienne

## Description

La présente invention concerne des perfectionnements apportés aux concasseurs à percussion à marteaux articulés.

On connaît déjà des concasseurs de ce genre dont le rotor est constitué par un empilage de plateaux angulairement décalés qui sont montés sur un arbre au moyen duquel ils sont entraînés en rotation à l'intérieur d'une chambre de concassage. Ces plateaux sont percés sur leur périphérie de manière à être traversés par des axes autour desquels sont articulés les marteaux dont les parties actives sont en saillie par rapport aux plateaux. Une disposition de ce genre est décrite dans le brevet US-A-845.171.

L'invention a surtout pour but de réaliser l'empilage usuel sous la forme d'un ensemble monobloc apte à être monté d'une seule pièce sur l'arbre du concasseur. Elle vise en outre à réaliser le rotor du concasseur sous la forme d'un tambour rigide à forte inertie.

L'invention a plus précisément pour objet un concasseur à percussion à marteaux articulés comprenant un empilage de plateaux angulairement décalés qui est monté sur l'arbre du concasseur, lesdits plateaux supportant les axes d'articulation des marteaux, caractérisé en ce que les plateaux successifs de l'empilage sont soudés entre eux, deux plateaux adjacents étant soudés suivant les parties du contour de l'un des plateaux délimitant sa surface de contact avec l'autre plateau, de telle sorte que l'empilage constitue un ensemble monobloc.

L'empilage est avantageusement monté entre deux disques formant volants d'inertie, qui sont respectivement soudés aux plateaux d'extrémité dudit empilage avec lequel ils constituent un tambour.

Les plateaux sont avantageusement conformés de telle sorte que deux plateaux adjacents présentent des contours ayant des parties communes, le soudage étant effectué le long desdites parties communes.

Suivant une disposition caractéristique de l'invention, chaque plateau présente la forme de deux secteurs circulaires opposés d'un angle au centre de 90°, qui sont raccordés par une partie centrale de forme annulaire, de telle sorte que, les plateaux étant successivement décalés de 90°, les arêtes rectilignes des secteurs circulaires de deux plateaux adjacents constituent lesdites parties communes des contours.

Chaque plateau est avantageusement formé par une tôle découpée.

Chaque disque est également formé par une tôle découpée.

Les plateaux et les disques sont percés sur leur périphérie de trous disposés en coïncidence, de manière à être traversés par les axes d'articulation des marteaux et par des axes de butée desdits marteaux.

Le tambour est monté sur l'arbre du concasseur par l'intermédiaire de moyens de frettage, par exemple.

L'invention sera mieux comprise en se référant à la description qui suit, faite en regard des dessins annexés, concernant une forme particulière de réalisation donnée à titre d'exemple non limitatif.
La figure 1 est une vue en élévation du rotor du concasseur représenté partiellement en coupe.
La figure 2 en est une coupe transversale suivant la ligne A-A de la figure 1.
La figure 3 représente un plateau de l'empilage.
La figure 4 représente un disque d'extrémité rapporté sur l'empilage.
La figure 5 est une vue du tambour formé par l'empilage et les deux disques d'extrémité.

Sur les figures, on voit un tambour constitué par deux disques, tels que 1, formant volants d'inertie, disposés de part et d'autre d'un empilage de plateaux, tels que 2. Ce tambour est entraîné en rotation par un arbre 7 traversant axialement les disques 1 et les plateaux 2. L'arbre 7 est monté sur des paliers tels que 9 solidaires des parties fixes du concasseur. La liaison entre l'arbre 7 et le tambour est assurée, par exemple, par des dispositifs de frettage 8 montés dans des logements 13 des disques 1.

Chaque plateau 2 présente la forme de deux secteurs circulaires 2a et 2b en opposition, d'un angle au centre de 90°, lesdits secteurs étant reliés par une partie centrale 2c de forme annulaire. Le repère 14 désigne l'orifice central du plateau 2 correspondant au diamètre de l'arbre 7.

Ces plateaux sont obtenus par oxycoupage de tôles.

Les plateaux successifs de l'empilage sont successivement décalés de 90° de telle sorte que les arêtes rectilignes, telles que 2d et 2e, d'un plateau 2 viennent en coïncidence avec les arêtes rectilignes homologues des plateaux voisins.

Deux plateaux adjacents, tels que 2, sont soudés suivànt la partie du contour de l'un des deux plateaux délimitant sa surface de contact avec l'autre plateau, soit suivant le contour de la partie annulaire 2c raccordant les arêtes rectilignes, telles que 2d et 2e, et suivant lesdites arêtes, ces dernières constituant des parties communes aux contours desdite plateaux adjacents. Les plateaux 2 peuverr être facilement soudés les uns sur les autres, l'empilage étant ainsi réalisé par des opérations successives de soudage à partir d'un premier plateau.

Les disques 1 sont respectivement soudés aux plateaux d'extrémité de l'empilage. Ils sont, comme lesdits plateaux, obtenus par oxycoupage de tôles. Le repère 15 désigne leur orifice central de même diamètre que l'orifice 14.

Chaque disque 1 est percé sur sa périphérie de huit trous 11, tandis que chaque plateau 2 est percé sur sa périphérie de quatre trous 12, soit deux trous à travers le secteur 2a et deux trous à travers le secteur 2b. Les huit trous 11 sont disposés en coïncidence avec les quatre trous 12 des plateaux 2 de même orientation, et avec les quatre trous homologues des plateaux 2 décalés de 90° par rapport aux précédents.

Les trous 11 et 12 permettent la traversée de l'empilage des plateaux 2 et des disques 11 par des axes qui sont immobilisés axialement par tout moyen usuel sur les faces extérieures des disques 1.

Quatre axes 3 supportent des marteaux 5 articulés autour desdits axes, entre les plateaux 2 de même orientation, à l'extérieur des plateaux 2 intermédiaires décalés par rapport aux précédents. L'épaisseur des plateaux 2 est égale, au jeu près, à celle des marteaux 5. Deux axes 3 traversent respectivement les secteurs 2a et 2b des plateaux 2 de même orientation, tandis que deux axes 3 traversent respectivement les secteurs 2a et 2b des plateaux 2 décalés par rapport aux précédents.

Quatre axes 4 traversent de manière analogue les plateaux 2 de l'empilage, de sorte que chaque secteur 2a ou 2b est traversé par un axe 3 et un axe 4. Ce dernier constitue un axe de butée muni de rondelles 6 sur lesquelles les marteaux 5 articulés sur l'axe 3 coopérant, prennent appui chaque fois qu'un corps particulièrement difficile à broyer provoque la rotation d'un marteau 5.

Les dispositions que l'on vient de décrire présentent de nombreux avantages.

Elles autorisent une construction particulièrement simple. Les seules opérations d'usinage consistent au perçage des trous 11 et 12 et à l'usinage des portées des logements 13. Le tambour ainsi réalisé possède une forte inertie.

L'invention est applicable à tous les rotors de concasseurs ou broyeurs à marteaux articulés auxquels on n'impose pas un éclipsage complet des marteaux. Le concasseur suivant l'invention est particulièrement adapté au broyage des ordures ménagères.

Bien que l'invention ait été décrite en référence à une forme particulière de réalisation, il va de soi qu'elle n'y est en rien limitée, et que des modifications peuvent lui être apportées sans sortir de son domaine.

Les plateaux pourront être réalisés suivant une forme différente de celle décrite. Les décalages angulaires successifs desdits plateaux pourront différer de 90°.

On pourra, bien entendu, remplacer l'un quelconque des moyens décrits par un moyen techniquement équivalent.

L'invention couvre donc, outre l'exemple représenté, ses différentes variantes d'exécution possibles.

## Revendications

1. Concasseur à percussion à marteaux articulés comprenant un empilage de plateaux (2) angulairement décalés qui est monté sur l'arbre (7) du concasseur, lesdits plateaux supportant les axes d'articulation (3) des marteaux (5), caractérisé en ce que les plateaux successifs (2) de l'empilage sont soudés entre eux, deux plateaux (2) adjacents étant soudés suivant les parties du contour de l'un des plateaux délimitant sa surface de contact avec l'autre plateau, de telle sorte que l'empilage constitue un ensemble monobloc.

2. Concasseur à percussion suivant la revendication 1, caractérisé en ce que l'empilage est monté entre deux disques (1) formant volants d'inertie, qui sont respectivement soudés aux plateaux (2) d'extrémité dudit empilage avec lequel ils constituent un tambour.

3. Concasseur à percussion suivant la revendication 1, caractérisé en ce que les plateaux (2) sont conformés de telle sorte que deux plateaux (2) adjacents présentent des contours ayant des parties communes, le soudage étant effectué le long desdites parties communes.

4. Concasseur à percussion suivant la revendication 3, caractérisé en ce que chaque plateau (2) présente la forme de deux secteurs circulaires opposés (2a et 2b) d'un angle au centre de 90°, qui sont raccordés par une partie centrale (2c) de forme annulaire, de telle sorte que, les plateaux (2) étant successivement décalés de 90°, les arêtes rectilignes (2d et 2e) des secteurs circulaires (2a et 2b) de deux plateaux adjacents (2) constituant lesdites parties communes des contours.

5. Concasseur à percussion suivant l'une des revendications 1 à 4, caractérisé en ce que chaque plateau (2) est formé par une tôle découpée.

6. Concasseur à percussion suivant la revendication 2, caractérisé en ce que chaque disque (1) est formé par une tôle découpée.

7. Concasseur à percussion suivant la revendication 2, caractérisé en ce que les plateaux (2) et les disques (1) sont percés sur leur périphérie de trous (11 et 12) disposés en coïncidence, de manière à être traversés par les axes d'articulation (3) des marteaux (5) et par des axes de butée (4) desdits marteaux.

8. Concasseur à percussion suivant la revendication 2, caractérisé en ce que le tambour (1, 2) est monté sur l'arbre (7) du concasseur par l'intermédiaire de moyens de frettage (8).

## Claims

1. Impact crusher with hinged hammers, including a stack of angularly shifted plates (2) mounted on the crusher shaft (7), the said plates supporting the hinge pins (3) of the hammers, characterized by the fact that the successive plates (2) of the stack are welded to each other, two adjacent plates being welded along the sections of the outline of one of the plates which delimit its contact surface area with the other plate, in such a way that the stack constitutes a one-piece assembly.

2. Impact crusher according to claim 1, characterized by the fact that the stack is mounted between two discs (1) which form inertia flywheels and which are respectively welded to the end plates (2) of the said stack with which they constitute a drum.

3. Impact crusher according to claim 1, characterized by the fact that the plates (2) are shaped in such a way that two adjacent plates (2) have outlines with common sections, the welding being carried out along the said common sections.

4. Impact crusher according to claim 3, characterized by the fact that each plate (2) has the shape of two circular sectors (2a and 2b) of a 90° angle opposite to each other and connected by a central ring-shaped section (2c) in such a way that the plates (2) being successively shifted by 90°, the straight edges (2d and 2e) of the circular sectors (2a and 2b) of both adjacent plates (2) constitute the said common sections of the outlines.

5. Impact crusher according to anyone of claims 1 to 4, characterized by the fact that each plate (2) is made from a cut out steel sheet.

6. Impact crusher according to claim 2, characterized by the fact that each disc (1) is made from a cut out steel sheet.

7. Impact crusher according to claim 2, characterized by the fact that the plates (2) and discs (1) are drilled on their periphery with holes (11 and 12) arranged in alignment so as to be crossed by the hinge pins (3) of the hammers (5) and by the thrust pins (4) of the said hammers.

8. Impact crusher according to claim 2, characterized by the fact that the drum (1, 2) is mounted on the crusher shaft (7) by a hooping system (8).

## Patentansprüche

1. Prallbrecher mit gelenkigen Hämmern, umfassend einen auf der Welle (7) des Brechers montierten Stapel von um einen gewissen Winkel versetzten Platten (2), die Gelenkachsen (3) der Hämmer (5) tragen, dadurch gekennzeichnet, dass die aufeinanderfolgenden Platten (2) des Stapels zusammengeschweisst sind, wobei zwei benachbarte Platten (2) längs der Umrissteile der einen Platte, die deren Kontaktfläche mit der anderen Platte abgrenzen, zusammengeschweisst sind, so dass der Stapel eine Blockeinheit bildet.

2. Prallbrecher nach Anspruch 1, dadurch gekennzeichnet, dass der Stapel zwischen zwei Scheiben (1) montiert ist, die Trägheitsschwungräder bilden, und je mit den Endplatten (2) des besagten Stapels geschweisst sind, mit dem sie eine Trommel ausmachen.

3. Prallbrecher nach Anspruch 1, dadurch gekennzeichnet, dass die Platten (2) so ausgestaltet sind, dass zwei benachbarte Platten (2) Umrisse mit gemeinsamen Teilen aufweisen, wobei die Schweissung längs dieser gemeinsamen Teile ausgeführt wird.

4. Prallbrecher nach Anspruch 3, dadurch gekennzeichnet, dass jede Platte (2) die Form zweier gegenüberliegender Kreissektoren (2a und 2b) mit einem Mittelspunktwinkel von 90° aufweist, die durch einen ringförmigen mittleren Teil (2c) miteinander verbunden sind, so dass bei sukzessiver Versetzung der Platten (2) um 90° die geraden Kanten (2d und 2e) der Kreissektoren (2a und 2b) von zwei benachberten Platten (2) die besagten gemeinsamen Teile der Umrisse bilden.

5. Prallbrecher nach einem der Ansprüche 1 bis 4, dadurch gekennzeichnet, dass jede Platte (2) aus einem ausgeschnittenen Blech besteht.

6. Prallbrecher nach Anspruch 2, dadurch gekennzeichnet, dass jede Scheibe (1) aus einem ausgeschnittenen Blech besteht.

7. Prallbrecher nach Anspruch 2, dadurch gekennzeichnet, dass die Platten (2) und die Scheiben (1) am Umfang sich deckende Löcher (11 und 12) haben, so dass diese durch die Gelenkachsen (3) der Hämmer (5) sowie durch Anschlagachsen (4) dieser Hämmer durchgegangen werden.

8. Prallbrecher nach Anspruch 2, dadurch gekennzeichnet, dass die Trommel (1, 2) auf der Welle (7) des Brechers über einen Schrumpfring (8), montiert wird.
